# EUROPÄISCHE PATENTSCHRIFT

(11) **EP 1 752 583 B1**
(45) Veröffentlichungstag und Bekanntmachung des Hinweises auf die Patenterteilung: **03.12.2008**
(21) Anmeldenummer: 06024531.3
(22) Anmeldetag: 15.01.2004
(51) Int. Cl.: E02D 17/13, E02F 3/20, E02D 5/46, E02D 5/18, E21B 17/07

(54) **Schlitzwandfräsvorrichtung und Verfahren zum Herstellen einer Schlitzwand im Boden**
Trench wall cutting apparatus and method for building a diaphragm wall in the ground
Fraiseuse à rideau souterrain et procédé pour creuser des tranchées dans le sol

(30) Priorität: 27.02.2003 DE 10308538
(43) Veröffentlichungstag der Anmeldung: 14.02.2007
(62) Teilanmeldung aus: 04000766.8
(73) Patentinhaber: BAUER Maschinen GmbH, 86529 Schrobenhausen (DE)
(72) Erfinder: Arzberger, Maximilian, Dipl.-Ing. (FH), 86568 Igenhausen (Hollenbach) (DE)
(74) Vertreter: Wunderlich, Rainer

(56) Entgegenhaltungen:
- EP-A- 0 730 064
- DE-B- 1 634 262
- GB-A- 2 053 315
- JP-A- 5 255 932
- JP-A- 7 054 334
- JP-A- 8 302 670
- JP-A- 9 273 150
- JP-A- 11 200 404
- JP-A- 2000 160 592
- SU-A1- 1 204 727

## Beschreibung

Die Erfindung betrifft eine Schlitzwandfräsvorrichtung gemäß dem Oberbegriff des Anspruchs 1 und ein Verfahren zum Herstellen einer Schlitzwand im Boden gemäß dem Oberbegriff des Anspruchs 8.

Es ist ein Verfahren bekannt, bei dem mindestens ein an einer Schlitzwandfräse angeordnetes Fräsrad durch einen Antrieb in eine Drehbewegung versetzt wird, die Schlitzwandfräse in den Boden abgesenkt wird, wobei unterhalb der Fräsräder befindliches Bodenmaterial abgeräumt und ein Frässchlitz hergestellt wird, und der Frässchlitz mit einer abbindbaren Flüssigkeit aufgefüllt wird. Eine hierzu vorgesehene Schlitzwandfräse weist einen Rahmen und mindestens ein am Rahmen angeordnetes Fräsrad auf.

Eine Schlitzwandfräsvorrichtung zum Herstellen einer Schlitzwand gemäß dem Verfahren nach dem Oberbegriff des Anspruchs 8 weist ein Trägergerät sowie eine Schlitzwandfräse auf, welche im Wesentlichen vertikal verstellbar am Trägergerät angeordnet ist.

Eine Schlitzwandfräse und ein Herstellungsverfahren für eine Schlitzwand sind aus der JP-A-09273150 bekannt. In einem ersten Schritt wird eine Fräse mit einem kastenförmigen Rahmen an einem Tragseil hängend zum Bilden eines Schlitzes in den Boden abgeteuft. Zur Führung ist ein oberer Bereich des Schlitzes mit Führungswänden versehen, um so von Beginn an eine genaue Ausrichtung des kastenförmigen Rahmens vorzugeben. Durch einen Freiraum an den Stirnseiten des kastenförmigen Rahmens wird Fräsklein und zugeführte Flüssigkeit am Rahmen vorbei in einen rückwärtigen Bereich des Schlitzes gefördert. In einem zweiten Schritt kann nach dem Abteufen des Schlitzes auf dessen Endtiefe aushärtbare Zementsuspension in den Bereich der Fräsräder eingeleitet und durch die drehenden Fräsräder eingemischt werden.

Aus der JP-A-07054334 ist eine Schlitzwandfräse mit zwei unteren Fräsrädern und zwei oberen Mischrädern bekannt. Das Abteufen der Fräse erfolgt mittels einer Seilwinde aufgrund des Gewichtes der Fräse, wobei die Fräse mit einer Kellystange geführt wird.

Ein Verfahren zum Herstellen einer Schlitzwand im Boden ist aus der DE 195 30 827 C2 bekannt. Bei diesem sogenannten ZweiPhasen-Verfahren wird in einer ersten Phase ein Frässchlitz ausgehoben und der dabei anfallende Bodenaushub des Frässchlitzes nach Übertage gefördert. Der so entstehende Frässchlitz wird mit einer Stützsuspension verfüllt und so abgestützt. In einer zweiten Phase nach dem Abteufen des Frässchlitzes wird unter Verdrängung der Stützsuspension eine aushärtende Suspension in den Schlitz eingebracht.

Bei einem aus der DE 41 41 629 C2 bekannten Ein-Phasen-Verfahren wird der Schlitz von Beginn an durch eine Suspension abgestützt, die durch Vermischen von ausgehobenem Bodenmaterial und einem Bindemittel Übertage hergestellt wird.

Zur Durchführung dieser bekannten Verfahren können aus der DE 34 24 999 C2 bekannte Schlitzwandfräsen Anwendung finden. Diese bekannten Schlitzwandfräsen weisen einen Fräsrahmen sowie an diesem unterseitig befestigte, rotierend antreibbare Fräsräder auf. Die Schlitzwandfräse wird an einem Seil von einem Baufahrzeug abgesenkt und dringt aufgrund ihres Eigengewichtes in den Boden ein. Die Führung der Schlitzwandfräse im Frässchlitz erfolgt dabei über den Fräsrahmen, der sich an der Wandung des Schlitzes abstützt. Von den Fräsrädern abgeräumtes Bodenmaterial wird von den Fräsrädern einer am Fräsrahmen befestigten Absaugvorrichtung zugeführt und nach Übertage befördert.

Zur Herstellung der Bindemittel-Boden-Mischung erfordern die zuvor beschriebenen Verfahren jedoch vergleichsweise aufwändige, Übertage angeordnete Pump-, Misch- und Speichereinrichtungen.

Aus der JP-A-08302670 geht ein Verfahren zur Herstellung einer Schlitzwand hervor, bei dem mittels Fräsrädern der Boden zerkleinert und das zerkleinerte Bodenmaterial zusammen mit Stützflüssigkeit über eine Rohrleitung nach außerhalb zu einer Aufbereitungsanlage gefördert wird. Nach Abtrennung von Grobmaterial wird die Flüssigkeit in den Schlitz rückgeführt und über separate Mischräder an der Fräse eingemischt. Die Fräse ist an einem Träger angebracht, der aus im Querschnitt H-förmigen Segmenten aufgebaut ist. Der Träger mit der Fräse ist an einem Tragseil aufgehängt. Zur Führung der Fräse im oberen Bereich ist oberhalb des Schlitzes eine

Leitrahmenkonstruktion mit Führungswänden vorgesehen.

Aus der JP-A-2000 160 592 ist eine Kettenfräse mit zwei Frässchwertern bekannt, welche an einem Rahmen ausstellbar gelagert sind. An den Frässchwertern mit den Fräsketten können die unteren Kettenräder zusätzlich mit Fräszähnen versehen sein. Es ist eine Linearführungseinrichtung mit Führungsstange vorgesehen, die ein geführtes Bewegen der Kettenfräse erlaubt.

**Aufgabe** der vorliegenden Erfindung ist es, eine Schlitzwandfräsvorrichtung und ein Verfahren zum Herstellen einer Schlitzwand im Boden anzugeben, mit denen eine Schlitzwand möglichst effizient herstellt werden kann.

Die Aufgabe wird durch eine Schlitzwandfräsvorrichtung mit den Merkmalen des Anspruchs 1 und Verfahren mit den Merkmalen des Anspruchs 8 gelöst. Bevorzugte Ausführungsformen sind in den Unteransprüchen angegeben.

Zum Herstellen einer Schlitzwand im Boden ist vorgesehen, dass das abgeräumte Bodenmaterial von den Fräsrädern in einen rückwärtigen Bereich des Frässchlitzes gefördert wird, dass das abgeräumte Bodenmaterial im Frässchlitz mit der abbindbaren Flüssigkeit durchmischt wird, und dass das abgeräumte Bodenmaterial zumindest teilweise im Frässchlitz zum Bilden der Schlitzwand belassen wird.

Ein Grundgedanke der Erfindung besteht darin, das von den Fräsrädern abgeräumte Bodenmaterial im Frässchlitz durch die Wirkung der Fräsräder mit der abbindbaren Flüssigkeit sozusagen "in situ" zu vermengen und dabei eine aushärtende Flüssigkeit-Boden-Mischung herzustellen. Hierdurch entfällt die Notwendigkeit, das gesamte abgeräumte Bodenmaterial durch Pumpeinrichtungen aufwändig nach Übertage zu fördern. Das abgeräumte Bodenmaterial wird erfindungsgemäß von den Fräsrädern in einen rückwärtigen Bereich des Frässchlitzes gefördert. Der rückwärtige Bereich ist dabei ein Bereich, der im Frässchlitz oberhalb des Rahmens ausgebildet ist. Erfindungsgemäß wird das mit der Flüssigkeit durchmischte, abgeräumte Bodenmaterial zumindest teilweise im Frässchlitz belassen, wo es zum Bilden der Schlitzwand aushärten kann. Aufgrund einer möglichen Volumenänderung des Bodenmaterials bei der Zufuhr der abbindbaren Flüssigkeit kann es jedoch vorteilhaft sein, einen Teil des abgeräumten Bodenmaterials mit Suspension aus dem Frässchlitz abzufördern. Hierzu kann an der Schlitzwandfräse oder Übertage am Rand des Frässchlitzes eine Abfuhreinrichtung vorgesehen sein.

Grundsätzlich ist es möglich, die Fräsräder beim Abteufen des Frässchlitzes gleichförmig anzutreiben. Eine besonders gute Fräswirkung und/oder eine besonders gute Durchmischung des Bodenmaterials mit der abbindbaren Flüssigkeit kann aber dadurch erzielt werden, dass die Fräsräden reversierend angetrieben werden. Durch ein zeitweises Umkehren der Drehrichtung der Fräsräder bilden sich im Bodenmaterial Verwirbelungen aus, die für eine besonders gute Vermischung mit der abbindbaren Flüssigkeit sorgen. Bevorzugt werden die Fräsräder auch beim Ziehen der Schlitzwandfräse aus dem Frässchlitz gleichförmig oder reversierend angetrieben, wodurch sich der für das Ziehen notwendige Kraftaufwand deutlich verringern lässt und eine zusätzliche Durchmischung des abgeräumten Bodenmaterials mit der abbindbaren Flüssigkeit erreicht wird.

Bei der Herstellung des Frässchlitzes kann die Schlitzwandfräse gleichförmig im Boden bewegt werden. Besonders vorteilhaft ist es jedoch, dass die Schlitzwandfräse dabei zumindest zeitweise in eine alternierende Aufwärts-/Abwärtsbewegung versetzt wird. Hierdurch wird eine besonders gute Durchmischung des abgetragenen Bodenmaterials mit der abbindbaren Flüssigkeit erzielt. Der Hub dieser alternierenden Aufwärts-/Abwärtsbewegung kann dabei deutlich geringer als die Gesamthöhe des Schlitzes sein. Er kann insbesondere in der Größenordnung des Durchmessers der Fräsräder liegen. Eine solche zumindest zeitweise durchgeführte abwechselnde Aufwärts- und Abwärtsbewegung kann dadurch erzielt werden, dass die Schlitzwandfräse von einem Baugerät angehoben und anschließend wieder abgelassen wird. Eine alternierende Aufwärts-/Abwärtsbewegung kann dabei sowohl beim Abteufen des Frässchlitzes als auch beim Ziehen der Schlitzwandfräse aus dem fertigen Frässchlitz durchgeführt werden.

Eine Schlitzwandfräse ist dadurch gekennzeichnet, dass der Querschnitt des Rahmens kleiner als der Querschnitt des Frässchlitzes unter Bildung eines Freiraumes ausgebildet ist, durch welchen abgeräumtes Bodenmaterial von den Fräsrädern an dem Rahmen vorbei in einen rückwärtigen Bereich des Frässchlitzes förderbar ist.

Ein Grundgedanke der erfindungsgemäßen Schlitzwandfräsvorrichtung ist es, neben dem Rahmen einen Freiraum auszubilden, durch welchen abgeräumtes Bodenmaterial und Suspension beim Herstellen des Frässchlitzes und/oder beim Herausziehen der Schlitzwandfräse aus dem fertigen Frässchlitz möglichst ungehindert am Rahmen der Schlitzwandfräse vorbeiströmen kann. Hierdurch wird ein besonders schnelles und kraftsparendes Fräsen mit einem gleichzeitigen effizienten Mischeffekt ermöglicht. Zur Bildung des Freiraumes ist erfindungsgemäß vorgesehen, dass der Querschnitt des Rahmens senkrecht zur Vortriebsrichtung der Schlitzwandfräse den Frässchlitz niemals vollständig abdeckt. Dies kann dadurch erreicht werden, dass die Umfangsabmessungen des Querschnittes des Rahmens kleiner als die Innenabmessungen des Frässchlitzes sind. Eine solche Anordnung erlaubt ein Durchströmen von abgeräumtem Bodenmaterial am Rahmen vorbei in die einer Bewegungsrichtung des Rahmens entgegengesetzten Richtung.

Bei einer besonders bevorzugten Schlitzwandfräse sind mehrere Fräsräder in beliebiger Anzahl vorgesehen, welche parallele Drehachsen aufweisen. Eine erfindungsgemäße Ausführungsform weist vier Fräsräder auf, von denen jeweils zwei paarweise um dieselbe Drehachse drehbar angeordnet sind. Ein Querschnitt des Frässchlitzes ist bevorzugt rechteckig ausgebildet.

Bei einer vorteilhaften Ausführungsform der erfindungsgemäßen Schlitzwandfräsvorrichtung weisen die Fräsräder eine für eine reversierende Drehbewegung geeignete Fräszahnanordnung auf. Eine solche Fräszahnanordnung kann anstehendes Bodenmaterial bei einer Drehung der Fräsräder sowohl im Uhrzeigersinn als auch im Gegenuhrzeigersinn abräumen. Dies ermöglicht eine besonders gute Durchmischung des Bodenmaterials bei einer gleichzeitig hohen Abbaugeschwindigkeit.

Grundsätzlich ist es möglich, eine Zuführungseinrichtung zum Zuführen einer Flüssigkeit, insbesondere einer abbindbaren Flüssigkeit, in den Frässchlitz an einer beliebigen Position im Frässchlitz vorzusehen. Besonders bevorzugt ist es jedoch, dass eine solche Zuführeinrichtung am Rahmen angeordnet ist. Insbesondere durch eine Anordnung nahe den Fräsrädern wird eine besonders gute Durchmischung des abgeräumten Bodenmaterials mit der Flüssigkeit erreicht.

Eine erfindungsgemäße Schlitzwandfräsvorrichtung ist **dadurch gekennzeichnet, dass** die Schlitzwandfräse an dem Trägergerät mittels einer Linearführungseinrichtung verschiebbar geführt ist.

Gemäß einem Aspekt einer erfindungsgemäßen Schlitzwandfräsvorrichtung ist die Schlitzwandfräse nicht an der Wand des Frässchlitzes sondern an einem von der Schlitzwandfräse beabstandeten Trägergerät geführt. Die Führung erfolgt dabei insbesondere in einer zur Vortriebsrichtung der Schlitzwandfräse parallelen Richtung. Eine solche Anordnung ermöglicht es, den Querschnitt des Rahmens der Schlitzwandfräse möglichst klein auszugestalten. Insbesondere ist es nicht mehr zwingend notwendig, dass sich der Rahmen der Schlitzwandfräse für eine laterale Führung im Kontakt mit der Wand des Frässchlitzes befindet. Hierdurch kann der Rahmen ohne Führungselemente ausgestaltet werden und seine Abmessungen können entsprechend klein gehalten werden, was einen einfachen Durchgang von abgeräumten Bodenmaterial ermöglicht. Die Schlitzwandfräse kann beispielsweise an einer Führungseinrichtung eingesetzt werden, wie sie bei Rüttlern bekannt ist.

Bei einer erfindungsgemäßen Schlitzwandfräsvorrichtung weist die Linearführungseinrichtung eine Führungsstange, insbesondere eine Teleskopstange auf, an welcher die Schlitzwandfräse gelagert ist. Eine solche Führungsstange ermöglicht eine besonders gute laterale Führung der Schlitzwandfräse. Sie erlaubt insbesondere auch eine Übertragung einer in Vortriebsrichtung gerichteten Axialkraft vom Trägergerät auf die Schlitzwandfräse, wodurch ein besonders schneller Vortrieb der Schlitzwandfräse beim Abteufen erzielt werden kann. Grundsätzlich kann die Schlitzwandfräse aber auch so ausgebildet sein, dass sie sich bei rotierenden Fräsrädern lediglich aufgrund ihres Eigengewichtes in den Boden einfräst.

Der Durchmesser der Führungsstange ist bevorzugt so bemessen, dass er kleiner als der Durchmesser des Querschnittes des Rahmens ist. Die Führungsstange hat dabei bevorzugt einen im Wesentlichen rechteckigen oder einen im Wesentlichen kreisförmigen Querschnitt.

Eine besonders bevorzugte Schlitzwandfräsvorrichtung ist ferner dadurch gekennzeichnet, dass die Linearführungseinrichtung eine am Trägergerät angeordnete Führungshülse aufweist, durch welche die Führungsstange hindurchgeführt ist. Eine solche Führungshülse kann die Führungsstange ganz oder nur teilweise in Umfangsrichtung umgreifen. An der Führungshülse können Vorsprünge und/oder Vertiefungen ausgebildet sein, welche mit entsprechenden Vertiefungen und/oder Vorsprüngen an der Führungsstange in Eingriff stehen und damit eine drehfeste Führung der Führungsstange gewährleisten.

Besonders vorteilhaft ist ferner, dass am Trägergerät ein Stellantrieb, insbesondere ein Seilzug-Mechanismus, zum vertikalen Verfahren der Führungsstange vorgesehen ist. Ein solcher Stellantrieb ist neben dem Herausziehen der Schlitzwandfräse aus dem Frässchlitz auch dazu ausgelegt, eine Axialkraft in Vortriebsrichtung der Schlitzwandfräse auf die Schlitzwandfräse zu übertragen. Hierdurch kann eine besonders gute Fräsleistung erreicht werden. Ferner kann der Stellantrieb so ausgelegt sein, dass er eine alternierende Aufwärts-/AbwärtsBewegung der Schlitzwandfräse ermöglicht. Mögliche Ausführungsformen des Stellantriebs weisen einen Zahnstangen-Mechanismus oder einen hydraulischen Mechanismus auf.

Vorteilhafterweise weist die erfindungsgemäße Schlitzwandfräsvorrichtung die zuvor beschriebene Schlitzwandfräse auf. Damit kann insbesondere das erfindungsgemäße Verfahren durchgeführt werden.

Die Erfindung wird weiter anhand von bevorzugten Ausführungsbeispielen erläutert, welche schematisch in den Zeichnungen dargestellt sind. In den Zeichnungen zeigen:
- Fig. 1: eine teilweise geschnittene Vorderansicht einer erfindungsgemäßen Schlitzwandfräse und einer Führungsstange;
- Fig. 2: eine teilweise geschnittene Vorderansicht einer weiteren erfindungsgemäßen Schlitzwandfräse mit einer Führungsstange;
- Fig.: 3 eine Querschnittansicht der in Fig. 2 gezeigten Führungsstange entlang A-A;
- Fig. 4: eine Seitenansicht einer erfindungsgemäßen Schlitzwandfräsvorrichtung;
- Fig.: 5 eine Seitenansicht einer weiteren erfindungsgemäßen Schlitzwandfräsvorrichtung;
- Fig.: 6 eine Teilansicht einer erfindungsgemäßen Schlitzwandfräsvorrichtung im hochgezogenen Zustand; und
- Fig.: 7 eine Teilansicht einer erfindungsgemäßen Schlitzwandfräsvorrichtung in einer Endstellung.

Die Fig. 1 und 2 zeigen Vorderansichten zweier unterschiedlicher Ausführungsbeispiele erfindungsgemäßer Schlitzwandfräsen 10. An einem als Trägerplatte ausgeführten Rahmen 20 sind zwei Fräsräder 12, 12' drehbar befestigt. Die Fräsräder 12, 12' sind dabei unmittelbar nebeneinander mit parallel verlaufenden Drehachsen ausgebildet. Ein eingehauster und in Form von Hydraulikmotoren ausgebildeter Antrieb 15, 15' ist am Rahmen 20 angebracht und mit den Fräsrädern 12, 12' wirkend verbunden.

Auf der den Fräsrädern 12, 12' abgewandten Seiten des Rahmens 20 ist dieser an einer Führungsstange 33 befestigt. Wie Fig. 3 entnommen werden kann, weist die Führungsstange 33 einen annähernd kreisförmigen Querschnitt auf. Seitlich an der Führungsstange 33 sind Vorsprünge 35 ausgebildet, die zur drehfesten Führung der Führungsstange 33 in der Führungshülse 34 dienen. Innerhalb der Führungsstange 33 sind Versorgungsleitungen 40 für Hydraulikfluid angeordnet. Ferner ist in der Führungsstange 33 sowie am Rahmen 20 eine als Zuführungsleitung ausgebildete Zuführungseinrichtung 41 für eine Flüssigkeit ausgebildet. Wie in Fig. 2 gezeigt ist, tritt die als Zuführungsleitung ausgebildete Zuführungseinrichtung 41 durch den Rahmen 20 hindurch und endet zwischen den Fräsrädern 12, 12'.

An den Fräsrädern 12, 12' sind umfangseitig Fräszähne 13 ausgebildet. Die Fräszähne 13 sind dabei für einen gegenläufigen Betrieb der Fräsräder angeordnet. Hierbei ist vorgesehen, dass das in Fig. 2 links dargestellte Fräsrad 12 im Uhrzeigersinn, das rechts dargestellte Fräsrad 12' im Gegenuhrzeigersinn zu drehen ist. Hierdurch wird Suspension im mittleren Bereich durch die Fräsräder 12, 12' angesaugt, während das abgefräste Bodenmaterial zusammen mit Suspension an den Außenseiten nach oben gefördert wird. Umfangsseitig an den Fräsrädern 12, 12' sind zudem bekannte seitlich verschwenkbare Klappzähne 14 angeordnet, welche Boden unterhalb des Getriebeschildes abräumen.

Die Fig. 4 bis 7 zeigen eine erfindungsgemäße Schlitzwandfräsvorrichtung. Die Schlitzwandfräsvorrichtung weist ein als raupengetriebenes Baufahrzeug ausgebildetes Trägergerät 30 auf. Am Trägergerät 30 ist ein Mast 31 gelagert, an dem wiederum an zwei Befestigungspunkten eine Führungshülse 34 befestigt ist. Durch die Führungshülse 34 verläuft in vertikaler Richtung die Führungsstange 33, an deren unterem Ende die Schlitzwandfräse 10 befestigt ist. Ein Seilzug-Mechanismus 37 (Fig. 4) oder einer Verschiebeeinrichtung 38 (Fig. 5) sind zum vertikalen Verfahren der Führungsstange 33 vorgesehen. Versorgungsleitungen 40 für Hydraulikfluid sowie eine als Zuführungsleitung ausgebildete Zuführungseinrichtung 41 für eine abbindbare Flüssigkeit treten am oberen Ende der Führungsstange 33 aus dieser heraus. Im hochgezogenen Zustand der Schlitzwandfräse 10 (Fig. 6) liegt die Schlitzwandfräse 10 mit ihrem Rahmen unmittelbar an der Führungshülse 34 an.

Der Rahmen 20 der Schlitzwandfräse 10 ist so ausgebildet, dass beim Abteufen (Fig. 7) ein Freiraum 6 zwischen dem Rahmen 20 und einer Wand des Frässchlitzes 3 entsteht. Dieser Freiraum 6 erlaubt den Durchgang von abgeräumtem Bodenmaterial am Rahmen 20 vorbei in einem rückwärtigen Bereich 4 des Frässchlitzes 3, der sich oberhalb der Schlitzwandfräse 10 befindet.

## Patentansprüche

1. Schlitzwandfräsvorrichtung (1) zum Herstellen einer Schlitzwand, mit
- einer Schlitzwandfräse (10) zum Abteufen eines Frässchlitzes, welche
-- einen Rahmen (20) und zwei Paare von Fräsrädern (12, 12') aufweist, welche an einem unteren Endbereich des Rahmens (20) angeordnet sind,
-- wobei der Querschnitt des Rahmens (20) kleiner als der Querschnitt des Frässchlitzes (3) unter Bildung eines Freiraumes (6) ausgebildet ist, durch den abgeräumtes Bodenmaterial von den zwei Paaren von Fräsrändern (12, 12') gezielt an dem Rahmen (20) vorbei in einen rückwärtigen Bereich (4) des Frässchlitzes (3) förderbar ist, und
- einem Trägergerät (30), an welchem die Schlitzwandfräse (10) im Wesentlichen vertikal verstellbar angeordnet ist,
- wobei die Schlitzwandfräse (10) an dem Trägergerät (30) mittels einer Linearführungseinrichtung verschiebbar geführt ist, welche eine Führungsstange (33) aufweist, an welcher die Schlitzwandfräse (10) gelagert ist,
**dadurch gekennzeichnet,**
- **dass** am Trägergerät (30) ein Stellantrieb zum vertikalen Verfahren der Führungsstange (33) vorgesehen ist, wobei durch die Führungsstange (33) beim Abteufen eine in Vortriebsrichtung gerichtete Axialkraft vom Trägergerät (30) auf die Schlitzwandfräse (33) übertragbar ist.

2. Schlitzwandfräsvorrichtung (1) nach Anspruch 1,
**dadurch gekennzeichnet,**
**dass** am Rahmen (29) eine Zuführeinrichtung (41) zum Zuführen einer Flüssigkeit in den Frässchlitz (3) angeordnet ist.

3. Schlitzwandfräsvorrichtung (1) nach Anspruch 1 oder 2,
**dadurch gekennzeichnet,**
**dass** die Fräsräder (12, 12') eine für eine reversierende Drehbewegung geeignete Fräszahnanordnung aufweisen.

4. Schlitzwandfräsvorrichtung (1) nach einem der Anspruche 1 bis 3,
**dadurch gekennzeichnet,**
**dass** der Rahmen (20) plattenförmig ausgebildet ist und
**dass** am oberen Ende des Rahmens (20) die Führungsstange (33) angeordnet ist.

5. Schlitzwandfräsvorrichtung (1) nach einem der Ansprüche 1 bis 4,
**dadurch gekennzeichnet,**
**dass** die Führungsstange (33) als eine Teleskopstange ausgebildet ist.

6. Schlitzwandfräsvorrichtung (1) nach einem der Ansprüche 1 bis 5,
**dadurch gekennzeichnet,**
**dass** die Linearführungseinrichtung eine am Trägergerät (30) angeordnete Führungshülse (34) aufweist, durch welche die Führungsstange (33) hindurchgeführt ist.

7. Schlitzwandfräsvorrichtung (1) nach einem der Ansprüche 1 bis 6,
**dadurch gekennzeichnet,**
**dass** der Stellantrieb einen Zahnstangen-Mechanismus, einen hydraulischen Mechanismus oder einen Seilzug-Mechanismus (37) aufweist.

8. Verfahren zum Herstellen einer Schlitzwand im Boden mit einer Schlitzwandfräsvorrichtung (1) nach einem der Ansprüche 1 bis 7, bei dem
- die an dem Rahmen (20) der Schlitzwandfräse (10) angeordneten Fräsräder (12, 12') durch einen Antrieb (15, 15') in eine Drehbewegung versetzt werden,
- die Schlitzwandfräse (10) mit dem Rahmen (20) in den Boden abgesenkt wird, wobei unterhalb der Fräsräder (12, 12') befindliches Bodenmaterial abgeräumt und ein Frässchlitz (3) hergestellt wird, und
- die Schlitzwandfräse (10) an einem Trägergerät (30) mittels einer Linearführungseinrichtung verschiebbar geführt wird, welche eine Führungsstange (33) aufweist, an welcher die Schlitzwandfräse (10) gelagert ist,
- die Führungsstange (33) mit einem Stellantrieb am Trägergerät (30) vertikal verfahren wird, wobei durch die Führungsstange (33) beim Absenken eine in Vortriebsrichtung gerichtete Axialkraft vom Trägergerät (30) auf die Schlitzwandfräse (10) übertragen wird,
- der Frässchlitz (3) mit einer abbindbaren Flüssigkeit aufgefüllt wird,
wobei
- die abbindbare Flüssigkeit in den Frässchlitz (3) eingeleitet wird,
- das abgeräumte Bodenmaterial von den Fräsrädern (12, 12') gezielt in einen rückwärtigen Bereich (4) des Frässchlitzes (3) gefördert wird,
- das abgeräumte Bodenmaterial im Frässchlitz (3) mit der abbindbaren Flüssigkeit durchmischt wird, und
- das abgeräumte Bodenmaterial zumindest teilweise im Frässchlitz (3) zum Bilden der Schlitzwand belassen wird.

9. Verfahren zum Herstellen einer Schlitzwand nach Anspruch 8,
**dadurch gekennzeichnet,**
**dass** die Fräsräder (12, 12') reversierend angetrieben werden.

## Claims

1. Trench wall cutting device (1) for making a trench wall, comprising
- trench wall cutter (10) for sinking a cut trench, which comprises
-- a frame (20) and two pairs of cutting wheels (12, 12') located at a lower end portion of the frame (20),
-- wherein a cross-section of the frame (20) is smaller than the cross-section of the cut trench (3) for forming a free space (6), through which stripped soil material is conveyable in planned manner from the two pairs of cutting wheels (12, 12') along the frame (20) into a rear area (4) of the cut trench (3), and
- a carrier implement (30), at which the trench wall cutter (10) is located in a substantially vertically displaceable manner,
- wherein the trench wall cutter (10) is displaceably guided at the carrier implement (30) by means of a linear guidance means, which comprises a guide rod (33), at which the trench wall cutter (10) is mounted,
**characterized in that**
- at the carrier implement (30) a positioning drive for vertically displacing the guide rod (33) is provided, wherein by means of the guide rod (33) an axial force being directed in an advance direction during sinking can be transferred from the carrier implement (30) to the trench wall cutter (10).

2. Trench wall cutting device (1) according to claim 1,
**characterized in that**
on the frame (20) a supply device (41) for supplying a liquid into the cut trench (3) is located.

3. Trench wall cutting device (1) according to claim 1 or 2,
**characterized in that**
the cutting wheels (12, 12') have a cutting tooth arrangement suitable for a reversing rotary movement.

4. Trench wall cutting device (1) according to anyone of the claims 1 to 3,
**characterized in that**
the frame (20) is formed like a plate and at the upper end of the frame (20) the guide rod (33) is located.

5. Trench wall cutting device (1) according to anyone of the claims 1 to 4,
**characterized in that**
the guide rod (33) is formed as a telescopic rod.

6. Trench wall cutting device (1) according to anyone of the claims 1 to 5,
**characterized in that**
the linear guidance means has a guide sleeve (34), which is located on the carrier implement (30) and through which is passed the guide rod (33).

7. Trench wall cutting device (1) according to anyone of the claims 1 to 6,
**characterized in that**
the positioning drive comprises a rack mechanism, a hydraulic mechanism or a cable-hauled mechanism (37).

8. Method for making a trench wall in the ground with a trench wall cutting device (1) according to anyone of the claims 1 to 7, in which
- the cutting wheels (12, 12') located on a frame (20) of the trench wall cutter (10) are given a rotary movement by a drive (15, 15'),
- the trench wall cutter (10) with the frame (20) is lowered into the ground, wherein soil material located below the cutting wheels (12, 12') is stripped and a cut trench (3) is made, and
- the trench wall cutter (10) is displaceably guided at a carrier implement (30) by linear guidance means, which comprises a guide rod (33), at which the trench wall cutter (10) is mounted,
- the guide rod (33) is vertically displaced at the carrier implement (30) by means of a positioning drive, wherein by means of the guide rod (33) an axial force being directed in an advance direction during sinking is transferred from the carrier implement (30) to the trench wall cutter (10),
- the cut trench (3) is filled with a settable liquid,
wherein
- the settable liquid is introduced into the cut trench (3),
- the stripped soil material is conveyed from the cutting wheels (12, 12') in planned manner into a rear area (4) of the cut trench (3),
- the stripped soil material is intermixed with the settable liquid in the cut trench (3), and
- the stripped soil material is at least partly left in the cut trench (3) for forming the trench wall.

9. Method for making a trench wall according to claim 8,
**characterized in that**
the cutting wheels (12, 12') are driven in reversing manner.

## Revendications

1. Dispositif de fraisage (1) pour paroi moulée pour la réalisation d'une paroi moulée, avec
- une fraise (10) pour paroi moulée pour le creusement d'une fente fraisée,
- qui comprend un châssis (20) et deux paires de roues de fraisage (12, 12') qui sont placées sur une zone d'extrémité inférieure du châssis (20),
- dans laquelle la section du châssis (20) est plus petite que la section de la fente fraisée (3) en formant un espace libre (6) à travers lequel le matériau du sol évacué peut être transporté par les deux paires de roues de fraisage (12, 12') de manière ciblée en passant devant le châssis (20) jusqu'à une zone arrière (4) de la fente fraisée (3), et
- un engin porteur (30) sur lequel la fraise (10) pour paroi moulée est montée de manière mobile pour l'essentiel verticalement,
- dans lequel la fraise (10) pour paroi moulée est guidée mobile sur l'engin porteur (30) au moyen d'un dispositif de guidage linéaire, qui comprend une tige de guidage (33) sur laquelle est montée la fraise (10) pour paroi moulée,
***caractérisé en ce que***
- sur l'engin porteur (30) est prévu un entraînement pour le déplacement vertical de la tige de guidage (33), une force axiale dirigée dans la direction de progression pouvant être transmise depuis l'engin porteur (30) sur la fraise (10) pour paroi moulée par la tige de guidage (33) pendant le creusement.

2. Dispositif de fraisage (1) pour paroi moulée selon la revendication 1, ***caractérisé en ce qu'****un* dispositif d'alimentation (41) est placé sur le châssis (29) pour introduire un liquide dans la fente fraisée (3).

3. Dispositif de fraisage (1) pour paroi moulée selon la revendication 1 ou 2, ***caractérisé en ce que*** les roues de fraisage (12, 12') comprennent un ensemble de dents de fraise convenant pour un mouvement de rotation alterné.

4. Dispositif de fraisage (1) pour paroi moulée selon l'une quelconque des revendications 1 à 3, ***caractérisé***
***en ce que*** le châssis (20) est réalisé tabulaire et
***en ce qu**'à* l'extrémité supérieure du châssis (20) est placée la tige de guidage (33).

5. Dispositif de fraisage (1) pour paroi moulée selon l'une quelconque des revendications 1 à 4, ***caractérisé en ce que*** la tige de guidage (33) est conformée en tige télescopique.

6. Dispositif de fraisage (1) pour paroi moulée selon l'une quelconque des revendications 1 à 5, ***caractérisé en ce que*** le dispositif de guidage linéaire comprend une douille de guidage (34) placée sur l'engin porteur (30) et à travers laquelle passe la tige de guidage (33).

7. Dispositif de fraisage (1) pour paroi moulée selon l'une quelconque des revendications 1 à 6, ***caractérisé en ce que*** l'entraînement présente un mécanisme à crémaillère, un mécanisme hydraulique ou un mécanisme (37) à câble de traction.

8. Dispositif pour réaliser une paroi moulée dans le sol avec un dispositif de fraisage (1) pour paroi moulée selon l'une quelconque des revendications 1 à 7, dans lequel
- les roues de fraisage (12, 12') placées sur le châssis (20) de la fraise (10) pour paroi moulée sont mises en mouvement de rotation par un entraînement (15, 15'),
- la fraise (10) pour paroi moulée est descendue dans le sol avec le châssis (20), le matériau du sol présent sous les roues de fraisage (12, 12') étant extrait et une fente fraisée (3) étant réalisée, et
- la fraise (10) pour paroi moulée est guidée mobile sur un engin porteur (30) au moyen d'un dispositif de guidage linéaire qui comprend une tige de guidage (33), sur laquelle est montée la fraise (10) pour paroi moulée,
- la tige de guidage (33) est déplacée verticalement avec un entraînement sur l'en gin porteur (30), une force axiale orientée dans la direction de progression étant transmise depuis l'engin porteur (30) sur la fraise (10) pour paroi moulée par la tige de guidage (33) pendant le creusement,
- la fente fraisée (3) est comblée avec un liquide durcissable,
dans lequel
- le liquide durcissable est introduit dans la fente fraisée (3),
- le matériau du sol extrait est transporté par les roues de fraisage (12, 12') de manière ciblée vers une zone arrière (4) de la fente fraisée (3),
- le matériau du sol extrait est mélangé au liquide durcissable dans la fente fraisée (3), et
- le matériau du sol extrait est laissé au moins en partie dans la fente fraisée (3) our former la paroi moulée.

9. Procédé de réalisation d'une paroi moulée selon la revendication 8,
***caractérisé en ce que*** les roues de fraisage (12, 12') sont entraînées de manière alternée.
